# EUROPÄISCHE PATENTSCHRIFT

(11) **EP 1 216 936 B1**
(45) Veröffentlichungstag und Bekanntmachung des Hinweises auf die Patenterteilung: **22.03.2006**
(21) Anmeldenummer: 01129982.3
(22) Anmeldetag: 17.12.2001
(51) Int. Cl.: B65F 3/22

(54) **Sammelfahrzeug für Müll und dergleichen**
Vehicle for collecting refuse or the like
Véhicule de ramassage des ordures ou similaires

(30) Priorität: 22.12.2000 DE 20021695 U
(43) Veröffentlichungstag der Anmeldung: 26.06.2002
(73) Patentinhaber: FAUN Umwelttechnik GmbH & Co., 90411 Nürnberg (DE)
(72) Erfinder: Dr. Kirchhoff, Johannes, 58636 Iserlohn (DE)
(74) Vertreter: Laufhütte, Dieter

(56) Entgegenhaltungen:
- EP-A- 0 063 177
- BE-A- 657 531

## Beschreibung

Die vorliegende Erfindung betrifft ein Sammelfahrzeug für Müll und dergleichen, mit einer einen Sammelbehälter bildenden Drehtrommel, in deren Innenraum eine Förderschnecke angeordnet ist, einem Trommelantrieb zum Antreiben der Drehtrommel sowie einer Steuereinrichtung zur Ansteuerung des Trommelantriebs.

Bei derartigen Sammelfahrzeugen kann der Müll z. B. über eine Hub- Kippvorrichtung in die Drehtrommel gekippt und von der darin angeordneten Preßschnecke weiter in das Innere der Drehtrommel befördert werden. Hierzu wird bei jeder Beladestelle die Drehtrommel auf eine vorgegebene Drehgeschwindigkeit von z. B. sechs Umdrehungen pro Minute gebracht. Beim Weiterfahren wird die Trommel wieder abgeschaltet.

Bedingt durch das hohe Massenträgheitsmoment der bekannten Drehtrommeln entstehen beim Anfahren und Abschalten der Trommeln entsprechend hohe Reaktionskräfte bzw. seitliche Kippbewegungen auf den Unterbau des Sammelfahrzeugs, an dem die Drehtrommel gelagert ist.

Aus der BE 657 531 A ist ein gattungsgemäßes Sammelfahrzeug nach dem Oberbegriff des Anspruchs 1 bereits bekannt.

Der vorliegenden Erfindung liegt daher die Aufgabe zugrunde, ein verbessertes Sammelfahrzeug der eingangs genannten Art zu schaffen, daß Nachteile aus dem Stand der Technik vermeidet und letzteren in vorteilhafter Weise weiterbildet. Insbesondere sollen hohe Reaktionskräfte auf den Unterbau vermieden und der Unterbau geschont werden.

Erfindungsgemäß wird diese Aufgabe durch ein Sammelfahrzeug gemäß Schutzanspruch 1 gelöst. Bevorzugte Ausgestaltungen der Erfindung sind Gegenstand der abhängigen Ansprüche.

Es erfolgt also ein permanentes Drehen der Drehtrommel im Betrieb, jedoch mit variabler Drehzahl. Die Steuereinrichtung ist erfindungsgemäß derart ausgebildet, daß die Drehtrommel im Fahrbetrieb zwischen einzelnen Ladevorgängen mit gegenüber den Ladevorgängen reduzierter Drehzahl drehbar ist. Die Steuereinrichtung enthält ein Fahrprogramm sowie ein Ladeprogramm, die die Drehzahl der Drehtrommel unterschiedlich festlegen. Bei Weiterfahrt von einer Müllaufnahmestelle zur nächsten wird die Drehtrommel mit reduzierter Drehzahl gedreht. Bei Erreichen einer Aufnahmestelle wird die Drehtrommel auf die übliche Drehzahl für den Ladevorgang gebracht. Da die Drehtrommel nicht jedesmal aus dem Stillstand angefahren bzw. auf diesen abgebremst werden muß, sind die durch die Drehzahländerung entstehenden Reaktionskräfte und -momente wesentlich kleiner. Der Unterbau des Sammelfahrzeugs wird geschont. Zudem wird durch das permanente Drehen der Trommel eine verbesserte Ladeleistung bzw. Zuladung erzielt.

Um eine automatische Steuerung der Trommeldrehzahl entsprechend Lade- und Fahrbetrieb zu erreichen, ist vorteilhafterweise eine Erfassungseinrichtung zur Erfassung des Fahrbetriebs und zur Erfassung von Ladevorgängen vorgesehen. In Abhängigkeit des erfaßten Betriebszustandes steuert die Steuereinrichtung dann den Trommelantrieb, d. h. sie legt dessen Drehzahl fest. Insbesondere kann die Schaltung der Drehzahl der Drehtrommel entsprechend der Fahrgeschwindigkeit des Sämmelfahrzeugs erfolgen. Hierzu kann ein Fahrgeschwindigkeitssensor, insbesondere ein Antriebswellendrehzahlsensor zur Erfassung der Drehzahl der Antriebswelle des Sammelfahrzeugs vorgesehen sein. Bei Stillstand des Fahrzeugs und entsprechendem Stillstand der Antriebswelle wird die Drehtrommel mit der für Ladevorgänge vorgesehenen Drehzahl gedreht. Sobald sich das Sammelfahrzeug in Bewegung setzt bzw. eine vorgegebene Geschwindigkeit überschreitet, wird die Drehzahl der Drehtrommel reduziert, so daß sich diese mit der für den Fahrbetrieb vorgesehenen Drehzahl dreht.

In Weiterbildung der Erfindung ist die Steuereinrichtung derart ausgebildet, daß die Trommeldrehzahl unabhängig von einer Motordrehzahl des Sammelfahrzeugs gesteuert wird. Insbesondere kann über den gesamten Drehzahlbereich des Antriebsmotors des Sammelfahrzeugs eine feste Trommeldrehzahl für den Fahrbetrieb eingestellt werden, beispielsweise zwei Umdrehungen pro Minute. Für den Ladebetrieb kann ebenfalls unabhängig von der Motordrehzahl eine feste Trommeldrehzahl eingestellt werden, beispielsweise sechs Umdrehungen pro Minute.

Der Trommelantrieb kann grundsätzlich verschieden ausgebildet sein. Verschiedene Antriebsprinzipien sind möglich. Nach einer Ausführung der Erfindung weist der Trommelantrieb einen Hydroantrieb mit einer Verstellpumpe auf, deren Fördermenge mittels einer elektrischen Verstellvorrichtung einstellbar ist. Durch die elektrische Verstellvorrichtung kann eine einfache Ansteuerung von der elektronischen Steuereinrichtung her erfolgen. Die Verstellpumpe ist vorzugsweise stufenlos verstellbar ausgebildet, so daß das Fördervolumen der Pumpe stufenlos variiert werden kann und dementsprechend die Drehzahl der Drehtrommel stufenlos wählbar ist. Das Fördervolumen der Verstellpumpe kann mittels eines Hydromotors in eine mechanische Antriebsbewegung umgesetzt und mittels eines Untersetzungsgetriebes auf die Drehtrommel gegeben werden.

Als Verstellvorrichtung kann insbesondere ein Proportionalmagnet vorgesehen sein, der mit der Verstellpumpe verbunden ist. Hierdurch kann in einfacher Weise ein Ansteuersignal von der Steuereinrichtung in ein entsprechendes Fördervolumen der Verstellpumpe und damit in eine gewünschte Drehzahl der Drehtrommel umgesetzt werden.

Die Erfindung wird nachfolgend anhand eines bevorzugten Ausführungsbeispieles und zugehöriger Zeichnungen näher erläutert. In den Zeichnungen zeigen:
- Figur 1:: Eine Seitenansicht eines Müllfahrzeugs mit Drehtrommel nach einer bevorzugten Ausführung der Erfindung, und
- Figur 2:: Eine schematische Darstellung eines Trommelantriebs für die Drehtrommel und der zugehörigen Steuereinrichtung.

Das in Figur 1 gezeigte Müllsammelfahrzeug 1 besitzt als Sammelbehälter eine Drehtrommel 2, die um eine im wesentlichen horizontale Achse drehbar an einem Unterbau 3 des Fahrzeugs 1 gelagert ist. Die Drehtrommel 2 ist vom Heck des Fahrzeugs her beladbar. Im Inneren der Drehtrommel 2 ist in an sich bekannter Weise eine Preß- bzw. Förderschnecke 14 vorgesehen, mit Hilfe derer in die Drehtrommel 2 gegebenes Sammelgut befördert und gepreßt werden kann.

Wie Figur 2 zeigt, kann die Drehtrommel 2 mittels eines Hydroantriebs 4 gedreht werden. Der Hydroantrieb 4 umfaßt einen Hydromotor 5, dessen mechanische Ausgangsbewegung mittels eines Planetengetriebes 6 auf die Antriebswelle der Drehtrommel 2 übertragen wird.

Der Hydromotor 5 wird von einer Verstellpumpe 7 gespeist, die von der Gelenkwelle 8 des Müllfahrzeugs 1 angetrieben wird (vgl. Figur 2). Die Verstellpumpe 7 ist mittels Hydraulikleitungen 9 und 10 mit dem Hydromotor 5 verbunden, so daß dieser in einem geschlossenen Hydraulikkreis betreibbar ist.

Das Fördervolumen der Verstellpumpe 7 ist stufenlos einstellbar. Hierzu ist als Verstellventil ein Proportionalmagnet 11 vorgesehen, der eine elektrische Verstellvorrichtung für die Verstellpumpe 7 bildet. Der Proportionalmagnet 11 bewirkt das Ausschwenken der Verstellpumpe und kann damit deren Fördervolumen einstellen sowie dessen Förderrichtung umschalten, um die Drehtrommel 2 vorwärts und rückwärts laufen lassen zu können.

Der Proportionalmagnet 11 wird von einer elektronischen Steuereinrichtung 12 angesteuert. Die Steuereinrichtung 12 erhält Signale eines Drehzahlsensors 13, der die Drehzahl der Antriebswelle 8 und damit die Fahrgeschwindigkeit des Müllfahrzeugs 1 erfaßt. Die Steuereinrichtung 12 steuert damit die Drehzahl der Drehtrommel 2 in Abhängigkeit der Fahrgeschwindigkeit des Müllfahrzeugs 1, und zwar derart, daß bei Stillstand des Fahrzeuges die Drehtrommel 2 für Ladevorgänge mit etwa sechs Umdrehungen pro Minute gedreht wird. Bei Fahrbetrieb, d. h. wenn das Müllfahrzeug 1 eine vorbestimmte Fahrgeschwindigkeit erreicht, wird die Trommeldrehzahl der Drehtrommel 2 auf etwa zwei Umdrehungen pro Minute reduziert.

Die Steuereinrichtung 12 arbeitet dabei folgendermaßen: Von der Antriebswelle 8 werden mittels des Drehzahlsensors 13 Drehzahlimpulse erfaßt und in einen Magnetstrom umgewandelt, der an den Proportionalmagneten 11 gegeben wird, derart, daß über den gesamten Drehzahlbereich des in der Regel als Dieselmotor ausgebildeten Antriebsmotors des Müllfahrzeugs 1 eine konstante definierte Fördermenge an der Verstellpumpe 7 erzeugt wird, die die gewünschte Trommeldrehzahl bei Fahrbetrieb bewirkt. Bei Stillstand des Fahrzeuges und damit der Anstriebswelle 8 wird dagegen die volle Stromstärke für den Proportional magneten 11 erzeugt, so daß die Verstellpumpe 7 voll ausschwenkt, ihren maximalen Ölstrom produziert und damit die gewünschte Trommeldrehzahl für den Ladebetrieb bewirkt. Die Ansteuerung des Proportionalmagneten 11 durch die Steuereinrichtung 12 erfolgt vorzugsweise über eine darin gespeicherte Funktionskurve.

## Patentansprüche

1. Sammelfahrzeug für Müll und dergleichen, mit einer einem Sammelbehälter bildenden Drehtrommel (2) in deren Innenraum eine Förderschnecke (14) angeordnet ist, einem Trommelantrieb (4) zum Antreiben der Drehtrommel (2) sowie einer Steuereinrichtung (12) zur Ansteuerung des Trommelantriebs (4),
**dadurch gekennzeichnet,**
**dass** die Steuereinrichtung (12) derart ausgebildet ist, dass die Drehtrommel (2) sich im Fahrbetrieb permanent dreht und zwischen einzelnen Ladevorgängen mit gegenüber den Ladevorgängen reduzierter Drehzahl drehbar ist.

2. Sammelfahrzeug nach dem vorhergehenden Anspruch, wobei eine Erfassungseinrichtung (13) zur Erfassung von Fahrbetrieb und Ladevorgängen vorgesehen ist und die Steuereinrichtung (12) den Trommelantrieb (4) in Abhängigkeit von Signalen der Erfassungseinrichtung (13) ansteuert.

3. Sammelfahrzeug nach Anspruch 2, wobei die Erfassungseinrichtung (13), wobei ein Fahrgeschwindigkeitssensor, insbesondere ein Antriebswellendrehzahlsensor ist.

4. Sammelfahrzeug nach einem der vorhergehenden Ansprüche, wobei die Steuereinrichtung (12) derart ausgebildet ist, daß die Trommeldrehzahl unabhängig von einer Motordrehzahl eines Fahrantriebsmotors des Sammelfahrzeugs steuerbar ist.

5. Sammelfahrzeug nach einem der vorhergehenden Ansprüche, wobei der Trommelantrieb (4) einen Hydroantrieb mit Verstellpumpe (7) aufweist, wobei insbesondere eine elektrische Verstellvorrichtung (11) zur Einstellung der Fördermenge der Verstellpumpe (7) vorgesehen ist, die von der Steuereinrichtung (12) ansteuerbar ist.

## Claims

1. Vehicle for collecting refuse or the like, having a rotary drum (2) which forms a collecting container and in the interior of which is arranged a feed screw (14), having a drum drive (4) for driving the rotary drum (2), and also having a control means (12) for controlling the drum drive (4), **characterized in that** the control means (12) is designed in such a way that the rotary drum (2) rotates permanently in the driving mode and, between individual loading operations, can be rotated at a speed which is reduced with respect to that during the loading operations.

2. Collection vehicle according to the preceding claim, in which a detecting means (13) for detecting the driving mode and loading operations is provided and the control means (12) controls the drum drive (4) as a function of signals of the detecting means (13).

3. Collection vehicle according to Claim 2, in which the detecting means (13) is a driving speed sensor, in particular a drive shaft speed sensor.

4. Collection vehicle according to one of the preceding claims, in which the control means (12) is designed in such a way that the drum speed can be controlled independently of an engine speed of a driving engine of the collection vehicle.

5. Collection vehicle according to one of the preceding claims, in which the drum drive (4) comprises a hydraulic drive with a variable-displacement pump (7), an electric adjusting device (11), which can be controlled by the control means (12), being provided in particular to adjust the delivery rate of the variable-displacement pump (7).

## Revendications

1. Véhicule de ramassage des ordures ou similaires avec un tambour tournant (2) formant un récipient collecteur dans l'espace intérieur duquel est disposée une vis de transport (14), un entraînement du tambour (4) pour l'entraînement du tambour tournant (2) ainsi qu'un dispositif de commande (12) pour l'excitation de l'entraînement du tambour (4),
**caractérisé en ce que**
le dispositif de commande (12) est configuré de telle sorte que le tambour tournant (2) tourne en permanence pendant le service roulant et peut être tourné entre les différents processus de chargement avec une vitesse de rotation diminuée par rapport aux processus de chargement.

2. Véhicule de ramassage selon la revendication précédente, dans lequel est prévu un dispositif de saisie (13) pour la saisie du service de roulage et des processus de chargement et dans lequel le dispositif de commande (12) excite l'entraînement du tambour (4) en fonction des signaux du dispositif de saisie (13).

3. Véhicule de ramassage selon la revendications 2, dans lequel le dispositif de saisie (13) est un capteur de vitesse, en particulier un capteur de vitesse de rotation de l'arbre d'entraînement.

4. Véhicule de ramassage selon l'une des revendications précédentes, dans lequel le dispositif de commande (12) est configuré de telle sorte que la vitesse de rotation du tambour peut être commandée indépendamment d'un régime du moteur d'entraînement du véhicule de ramassage.

5. Véhicule de ramassage selon l'une des revendications précédentes, dans lequel l'entraînement du tambour (4) comprend une entraînement hydraulique avec une pompe à cylindrée variable (7), sachant qu'en particulier un dispositif électrique de réglage (11), qui peut être excité par le dispositif de commande (12), est prévu pour le réglage du débit de la pompe à cylindrée variable (7).
